# FASCICULE DE BREVET EUROPEEN

(11) **EP 0 204 623 B1**
(45) Date de publication et mention de la délivrance du brevet: **27.07.1988**
(21) Numéro de dépôt: 86401149.9
(22) Date de dépôt: 30.05.1986
(51) Int. Cl.: F42C 19/08

(54) **Allumeur destiné aux chargements générateurs de gaz des obus**
Zünder für die Treibgasladung eines Geschosses
Igniter for an additional charge in a shell

(30) Priorité: 06.06.1985 FR 8508548
(43) Date de publication de la demande: 10.12.1986
(73) Titulaire: SOCIETE NATIONALE DES POUDRES ET EXPLOSIFS, F-75181 Paris Cédex 04 (FR)
(72) Inventeur: Godfrin, Jean-Philippe, F-29123 Plougastel-Daoulas (FR); Landrevie, Bernard, F-33160 Saint-Médard-en-Jalles (FR); Escache, Gérard, F-94240 L'Hay-les-Roses (FR)

(56) Documents cités:
- FR-A- 1 599 961
- FR-A- 2 307 248
- GB-A- 2 009 373
- US-A- 2 955 535
- US-A- 3 750 581

## Description

L'invention concerne un allumeur pyrotechnique utilisable sur les obus à propulsion additionnelle et les obus à réduction de traînée, cet allumeur comportant un boîtier extérieur résistant dont le fond est muni d'orifices périphériques divergents et un chargement d'allumage placé dans ce boîtier.

Des allumeurs présentant une telle structure sont connus depuis de nombreuses années en ce qui concerne la mise à feu des chargements propulsifs utilisés pour la propulsion additionnelle des obus, et ces chargements sont le plus souvent de type « à canal central et présentent une grande longueur. Il est également connu que l'utilisation d'un allumeur entraîne généralement un peu plus de dispersion des impacts des obus lors des tirs, et c'est l'une des principales raisons pour lesquelles après avoir utilisé des allumeurs placés en amont du chargement propulsif, tel que cela est décrit par exemple dans le brevet US-A-3, 698, 321, il a été mis au point des techniques de mise à feu directe sans utiliser d'allumeur, l'une de ces techniques étant décrite dans le brevet US-A-4197800.

Actuellement la mise à feu des chargements générateurs de gaz à canal central, qui sont placés au culot des obus et qui sont destinés à réduire la traînée de culot de ces obus, est réalisée au moyen d'allumeurs semblables à ceux utilisés pour la propulsion additionnelle, mais les résultats obtenus sont encore insuffisamment reproductibles, et plusieurs techniques de mise à feu directe de ces chargements, sans utiliser d'allumeur placé en amont du chargement générateur de gaz, ont été développées et sont décrites notamment dans le brevet US-A-4 130 061 et dans le brevet GB-A-2131926. De telles techniques d'allumage, totalement directe (GB-A-2 131 926) ou en utilisant une première composition plus sensible (US-A-4130 061) limitent considérablement le choix de la composition du chargement propulsif ou du chargement générateur de gaz et ne permettent pas d'utiliser les compositions les plus adaptées notamment à la réduction de traînée de culot qui nécessite des compositions brûlant à très faible pression tout en générant un grand volume de gaz de combustion.

En ce qui concerne plus particulièrement les allumeurs qui sont placés en amont des chargements générateurs de gaz et qui permettent de réduire la traînée de culot des obus, les brevets FR-A-2 328 938 et FR-A-2 365 777 décrivent de tels allumeurs selon différentes configurations, le préambule de la revendication 1 se basant sur un de ces documents. Selon le premier brevet, l'allumeur est placé entièrement dans le fond de l'obus et les orifices d'éjection des gaz d'allumage et des particules incandescentes sont percés dans le fond du boîtier, théoriquement cette configuration est la meilleure puisque les gaz chargés de particules chaudes ne tendent pas à éroder la surface du bloc générateur de gaz, mais il a été constaté que dans les conditions particulières de tir au canon de nombreux blocs ne s'allumaient même pas alors qu'une telle configuration conviendrait parfaitement pour un propulseur ou un générateur de gaz non intégré dans un obus.

La différence qui semble la plus importante réside dans.le fait que la mise à feu d'un engin autopropulsé classique se fait alors que la tuyère de l'engin est obturée par un opercule jusqu'à ce qu'une pression suffisante soit atteinte, alors que, dans le mode de fonctionnement d'un chargement placé sur un obus, si une pression de plusieurs milliers de bars règne initialement dans le canal du chargement générateur de gaz, dès la sortie de la bouche du canon, il se produit une vidange brutale du canal qui tend à éteindre la surface en combustion du propergol même si celui-ci était déjà partiellement mis à feu. Selon le second brevet français FR-A-2 365 777, l'allumeur est placé au niveau du bloc de propergol, ce qui permet un gain de place, mais la faible longueur du canal central implique une éjection latérale ou oblique des gaz d'allumage afin que la mise à feu du bloc puisse être réalisée quelle que soit la composition de propergol. Par contre une telle éjection latérale entraîne une combustion érosive localisée et peu reproductible du bloc de propergol générateur de gaz.

Tous les allumeurs destinés aux chargements générateurs de gaz des obus, que cette génération soit limitée pour obtenir une réduction de traînée ou que cette génération soit importante pour obtenir un effet propulsif, sont des allumeurs compacts dont le boîtier est totalement rempli par le chargement d'allumage. Ce chargement contient soit des éléments pyrotechniques, soit un bloc monolithique obtenu par moulage ou par compression, qui sont en appui sur le fond aval du boîtier d'allumage ce qui permet de maintenir ce chargement durant la phase d'accélération de l'obus dans le canon.

La présente invention a pour but d'obtenir, d'une part une fiabilité totale de l'allumage du chargement générateur de gaz quelle que soit la composition de propergol utilisée, notamment avec les compositions à très basse vitesse de combustion à faible pression qui sont difficiles à mettre à feu dans les conditions particulières de tir des obus, et d'autre part une amélioration de la reproductibilité de l'allumage qui influe directement sur la précision des tirs à grande distance, l'une des causes des dispersions observées avec les obus à réduction de traînée par rapport aux obus normaux étant l'irrégularité des conditions d'allumage.

L'invention se caractérise en ce que la surface interne du boîtier de l'allumeur comporte un moyen de positionnement axial du chargement qui ménage un espace libre entre la face aval du chargement et le fond du boîtier, le chargement d'allumage étant constitué par un bloc pyrotechnique solidaire d'une virole périphérique en appui sur ledit moyen de positionnement axial.

Selon un premier mode de réalisation le moyen de positionnement axial est constitué par un épaulement interne du boîtier sur lequel porte la virole périphérique du chargement d'allumage, et selon un second mode de réalisation ce moyen de positionnement axial est constitué par la surface interne du boîtier de l'allumeur qui est tronconique, le fond de ce boîtier étant raccordé à la petite base du tronc du cône et le chargement d'allumage étant lui-même tronconique avec le même angle d'ouverture. Ces deux modes de réalisations préférentiels permettent de ménager un espace libre situé entre la face aval du chargement d'allumage et le fond du boîtier, le volume de cet espace libre et surtout sa hauteur étant optimisé en fonction de la nature de la composition du bloc pyrotechnique d'allumage, du dimensionnement des orifices périphériques divergents du boîtier, et de la composition de propergol du chargement générateur de gaz.

Avantageusement, surtout lorsque le canal du chargement générateur de gaz présente une faible longueur, comme cela est le cas pour les chargements de réduction de traînée des obus, la zone centrale interne du fond du boîtier comporte une saillie dont l'épaisseur décroît du centre vers la périphérie, un tel déflecteur ayant une efficacité réelle variable au cours du temps en fonction de la distance instantanée qui existe entre la surface de combustion de la composition pyrotechnique d'allumage et le fond du boîtier, ce qui permet de limiter l'érosion du bloc de propergol du chargement générateur de gaz tout en ayant une diffusion latérale des gaz d'allumage très efficace surtout au début de l'allumage. Plus particulièrement, cette saillie peut être constituée par un élément conique, une forme en tronc de cône ou un cône complet permettant une bonne déflection lorsque le cercle de base de l'élément conique est sensiblement tangent à la partie interne des ouvertures, l'angle au sommet du cône étant préférentiellement compris entre 120° et 160°. Lorsque cette saillie est tronquée il est alors avantageux que la hauteur soit sensiblement égale à la hauteur de l'espace libre ménagé par le moyen de positionnement axial, de manière à ce que cette saillie constitue à la fois un déflecteur et une butée de soutien du chargement d'allumage. L'obtention d'un jet de gaz d'allumage largement étalé transversalement est particulièrement nette dans la phase initiale d'allumage lorsque le fond du boîtier comporte des orifices qui se prolongent dans l'épaisseur latérale de ce boîtier au niveau de l'espace libre, cette position relative par rapport au déflecteur central permettant d'obtenir une importante composante latérale d'éjection qui s'atténue progressivement et évite toute combustion érosive localisée et prolongée.

Selon une forme particulière d'exécution, la virole périphérique du chargement d'allumage appartient à un godet dont le fond présente une collerette périphérique, et avantageusement cette collerette est constituée par un rebord dont les deux épaisseurs superposées forment un joint métallique d'étanchéité.

Avantageusement, d'une part le bloc pyrotechnique du chargement d'allumage présente une durée de combustion supérieure à 0,8 seconde, cette durée étant plus particulièrement comprise entre 1,5 et 2,5 secondes, et d'autre part ce bloc est réalisé à partir d'une composition comportant de 16 à 25 % de magnésium, d'un oxydant minéral, et de 2,5 % à 6 % d'un liant organique tel qu'un polymère.

Les avantages obtenus grâce à cette invention consistent essentiellement en ce qu'au début de la combustion du bloc pyrotechnique d'allumage le flux thermique, constitué par les gaz de combustion et les particules incandescentes, est essentiellement dirigé latéralement ce qui permet de concentrer ce flux thermique sur une surface restreinte du chargement générateur de gaz, la zone annulaire d'effet maximal du flux thermique se déplaçant progressivement vers l'aval du canal du chargement générateur de gaz tout en conservant une diffusion latérale suffisante pour être efficace sur la surface de ce canal. De plus, la création d'un espace libre, qui s'est avéré possible malgré les conditions thermodynamiques et cinétiques d'un tir au canon, permet de bénéficier d'une surface initiale beaucoup plus importante, l'ensemble de ces conditions de fonctionnement permettant d'obtenir une grande reproductibilité des conditions d'allumage des chargements générateurs de gaz notamment ceux utilisés pour la réduction de traînée, ce qui permet d'augmenter considérablement la précision des tirs à longue distance en réduisant la dispersion des points d'impact.

Dans ce qui suit, l'invention est exposée plus en détail à l'aide d'un dessin représentant l'un des deux modes préférentiels de réalisation de l'invention pour lequel :
- la figure 1 est une vue partielle en coupe longitudinale axiale d'un obus, au niveau de l'allumeur d'un chargement générateur de gaz permettant de réduire la traînée de culot de l'obus (basebleed).
- la figure 2 est une section transversale selon II-II du boîtier extérieur de l'allumeur.

Selon ce dessin qui se rapporte à un obus de calibre 155 millimètres, l'obus (2) est prolongé vers l'arrière par une jupe périphérique (2a) sur laquelle est rapporté un fond (non représenté) comportant une large ouverture axiale d'échappement des gaz de combustion générés par le chargement générateur de gaz (1) qui est constitué par un bloc de propergol à canal central inhibé extérieurement et qui est placé dans la chambre de combustion interne à la jupe.

L'allumeur du chargement générateur de gaz présente un diamètre extérieur légèrement inférieur au diamètre du canal interne, et le boîtier (3) en acier de l'allumeur est directement vissé dans le bossage arrière du fond (2b) de l'obus. La surface interne de ce boîtier comporte un épaulement (8) dont la largeur est légèrement supérieure à l'épaisseur de la virole périphérique (7) du chargement d'allumage, qui est constitué par un godet en alliage léger et par le bloc pyrotechnique monolithique (11). Ce bloc pyrotechnique est directement formé dans ce godet par compression d'une composition pulvérulente contenant 16% de magnésium, 26% de peroxyde de baryum, 50 % d'un autre oxyde ou peroxyde alcalin ou alcalino-terreux et 8 % d'un liant polyester. Le chargement d'allumage d'une masse totale de 40 grammes doit dans les conditions cinétiques d'un tir au canon résister à un effort d'environ 500 à 800 daN, et l'utilisation d'une virole (7) mince nécessite que le godet soit muni d'une collerette périphérique (10) de fixation qui est constituée par un rebord embouti latéralement dont les deux épaisseurs superposées forment un joint métallique d'étanchéité, une telle collerette de fixation étant inutile dans le cas où la surface interne du boîtier est tronconique et reçoit un chargement d'allumage lui-même tronconique, la totalité de la surface latérale du chargement participant au maintien de ce chargement lors du tir au canon. Selon l'exemple décrit, le bloc pyrotechnique présente une surface libre qui est légèrement tronconique et se trouve en appui sur la petite base du tronc de cône (9) qui est ménagé à l'intérieur du boîtier de l'allumeur, la grande base de cette saillie étant tangente aux orifices d'éjection (4) et (4') qui sont des fentes radiales qui entaillent le fond et la paroi tubulaire du boîtier, cette forme de fente contribuant à la modification progressive de l'orientation du cône d'effet maximal du flux thermique généré par l'allumeur dont la durée de combustion est de 2,5 secondes. Au cours des essais statiques, tous les échantillons de propergol générateur de gaz de différentes compositions ont été mis à feu dans des conditions satisfaisantes de reproductibilité, et la combustion stable de la plus grande partie des échantillons sous une pression de 5 à 10 bars a été obtenue après une durée de l'ordre de 0,6 à 0,8 seconde.

## Revendications

1. Allumeur destiné aux chargements générateurs de gaz (1) à canal central contenus dans les obus (2), comportant d'une part un boîtier extérieur résistant (3) dont le fond est muni d'orifices périphériques divergents (4, 4') et d'autre part un chargement d'allumage (5) placé dans ce boîtier, caractérisé en ce que la surface interne du boîtier comporte un moyen de positionnement axial du chargement qui ménage un espace libre (6) entre la face aval du chargement et le fond du boîtier, le chargement d'allumage (5) étant constitué par un bloc pyrotechnique (11) solidaire d'une virole périphérique (7) en appui sur ledit moyen de positionnement axial.

2. Allumeur selon la revendication 1, caractérisé en ce que le moyen de positionnement axial est constitué par un épaulement interne (8) du boîtier sur lequel porte la virole périphérique (7) du chargement d'allumage.

3. Allumeur selon la revendication 1, caractérisé en ce que le moyen de positionnement axial est constitué par la surface interne du boîtier (3) qui est tronconique, le fond du boîtier étant raccordé à la petite base du tronc du cône.

4. Allumeur selon l'une des revendications 1 à 3, caractérisé en ce que la zone centrale interne du fond du boîtier comporte une saillie (9) dont l'épaisseur décroît du centre vers la périphérie.

5. Allumeur selon la revendication 4, caractérisé en ce que la saillie (9) est un élément conique dont le cercle de base est sensiblement tangent à la partie interne des orifices (4, 4').

6. Allumeur selon la revendication 5, caractérisé en ce que l'angle au sommet du cône est compris entre 120° et 160°.

7. Allumeur selon l'une des revendications 1 à 4, caractérisé en ce que la hauteur de la saillie (9) est sensiblement égale à la hauteur de l'espace libre (6) ménagé par le moyen de positionnement axial.

8. Allumeur selon l'une des revendications 1 ou 2 caractérisé en ce que les orifices (4, 4') se prolongent dans l'épaisseur latérale du boîtier (3) au niveau de l'espace libre (6).

9. Allumeur selon l'une des revendications 1 ou 2, caractérisé en ce que la virole périphérique (7) fait partie d'un godet dont le fond présente une collerette périphérique (10).

10. Allumeur selon la revendication 9, caractérisé en ce que la collerette (10) est constituée par un rebord dont les deux épaisseurs forment un joint métallique d'étanchéité.

11. Allumeur selon la revendication 1, caractérisé en ce que le bloc pyrotechnique (11) présente une durée de combustion supérieure à 0,8 seconde.

12. Allumeur selon l'une des revendications 1 ou 11, caractérisé en ce que le bloc pyrotechnique (11) est réalisé à partir d'une composition comportant de 16 à 25% de magnésium, d'un oxydant minéral, et de 2,5 % à 6 % de liant organique.

## Claims

1. Igniter intended for central-channel gas- generating charges (1) contained in shells (2), comprising, on the one hand, a resistant external housing (3), the bottom of which is provided with divergent peripheral orifices (4, 4') and, on the other hand, an ignition charge (5) placed in this housing, characterized in that the inner surface of the housing has a means for the axial positioning of the charge which provides a free space (6) between the downstream face of the charge and the bottom of the housing, the ignition charge (5) consisting of a pyrotechnic block (11) fixed to a peripheral collar (7) bearing on the said axialposi- tioning means.

2. Igniter according to Claim 1, characterized in that the axial-positioning means consists of an inner shoulder (8) of the housing, on which the peripheral collar (7) of the ignition charge bears.

3. Igniter according to Claim 1, characterized in that the axial-positioning means consists of the inner surface of the housing (3) which is frus- toconical, the bottom of the housing being joined to the small base of the truncated cone.

4. Igniter according to one of Claims 1 to 3, characterized in that the inner central zone at the bottom of the housing has a projection (9), the thickness of which decreases from the centre towards the periphery.

5. Igniter according to Claim 4, characterized in that the projection (9) is a conical element, the base circle of which is substantially tangential to the inner part of the orifices (4, 4').

6. Igniter according to Claim 5, characterized in that the angle at the vertex of the cone is between 120° and 160°.

7. Igniter according to one of Claims 1 to 4, characterized in that the height of the projection (9) is substantially equal to the height of the free space (6) provided by the axial-positioning means.

8. Igniter according to one of Claims 1 or 2, characterized in that the orifices (4, 4') are extended in the lateral thickness of the housing (3) level with the free space (6).

9. Igniter according to one of Claims 1 or 2, characterized in that the peripheral collar (7) forms part of a well, the bottom of which has a peripheral flange (10).

10. Igniter according to Claim 9, characterized in that the flange (10) consists of a rim, the two thicknesses of which form a metal sealing means.

11. Igniter according to Claim 1,'characterized in that the pyrotechnic block (11) has a combustion time greater than 0.8 second.

12. Igniter according to one of Claims 1 or 11, characterized in that the pyrotechnic block (11) is produced from a composition containing 16 to 25 % of magnesium, a mineral oxidant and 2.5 to 6 % of organic binder.

## Patentansprüche

1. Zünder für die in den Geschossen (2) enthaltenen Gasladungserzeuger (1) mit zentralem Kanal, umfassend einerseits ein festes Außengehäuse (3), dessen Boden mit divergierenden peripheren Öffnungen (4, 4') ausgestattet ist, und zum anderen eine in diesem Gehäuse angeordnete Zündladung (5), dadurch gekennzeichnet, daß die Innenseite des Gehäuses ein Mittel zur axialen Positionierung der Ladung umfaßt, das einen freien Zwischenraum (6) zwischen der stromabwärtigen Seite der Ladung und dem Boden des Gehäuses ausspart, wobei die Zündladung (5) durch einen pyrotechnischen Block (11) gebildet ist, der fest mit-einem peripheren Ring (7) in Auflage auf dem Mittel zur axialen Positionierung verbunden ist.

2. Zünder nach Anspruch 1, dadurch gekennzeichnet, daß das Mittel zur axialen Positionierung durch eine Innenschulter (8) des Gehäuses gebildet ist, auf der der periphere Ring (7) der Zündladung ruht.

3. Zünder nach Anspruch 1, dadurch gekennzeichnet, daß das Mittel zur axialen Positionierung durch die Innenseite des Gehäuses (3) gebildet ist, die kegelstumpfförmig ist, wobei der Boden des Gehäuses mit der kleinen Basis des Kegelstumpfes verbunden ist.

4. Zündvorrichtung nach einem der Ansprüche 1 bis 3, dadurch gekennzeichnet, daß die zentrale Innenzone des Bodens des Gehäuses einen Vorsprung (9) umfaßt, dessen Lücke vom Zentrum zur Peripherie abnimmt.

5. Zündvorrichtung nach Anspruch 4, dadurch gekennzeichnet, daß der Vorsprung (9) ein konisches Element ist, dessen Grundkreis zum Innenteil der Öffnungen (4, 4') im wesentlichen tangierend ist.

6. Zünder nach Anspruch 5, dadurch gekennzeichnet, daß der Winkel an der Spitze des Kegels einschließlich zwischen 120° und 160° ist.

7. Zünder nach einem der Ansprüche 1 bis 4, dadurch gekennzeichnet, daß die Höhe des Vorsprungs (9) im wesentlichen gleich der Höhe des freien Zwischenraums (6) ist, der durch das Mittel zur axialen Positionierung ausgespart ist.

8. Zündvorrichtung nach einem der Ansprüche 1 oder 2, dadurch gekennzeichnet, daß sich die Öffnungen (4, 4') in der seitlichen Dicke des Gehäuses (3) in der Höhe des freien Zwischenraums (6) verlängern.

9. Zünder nach einem der Ansprüche 1 oder 2, dadurch gekennzeichnet, daß der periphere Ring (7) Teil eines Becherelementes bildet, dessen Boden einen peripheren Kragen (10) aufweist.

10. Zünder nach Anspruch 9, dadurch gekennzeichnet, daß der Kragen (10) durch einen Umschlag gebildet ist, dessen beide Dicken eine metallische Dichtverbindung bilden.

11. Zünder nach Anspruch 1, dadurch gekennzeichnet, daß der pyrotechnische Block (11) eine Verbrennungsdauer von mehr als 0,8 Sekunden aufweist.

12. Zünder nach einem der Ansprüche 1 oder 11, dadurch gekennzeichnet, daß der pyrotechnische Block (11) ausgehend von einer Zusammensetzung umfassend 16 bis 25 % Magnesium, ein Mineraloxidationsmittel und 2,5 % bis 6 % organisches Bindemittel ausgeführt ist.
